# EUROPÄISCHE PATENTSCHRIFT

(11) **EP 2 964 859 B1**
(45) Veröffentlichungstag und Bekanntmachung des Hinweises auf die Patenterteilung: **24.04.2019**
(21) Anmeldenummer: 14717984.0
(22) Anmeldetag: 28.02.2014
(51) Int. Cl.: E05B 77/06

(54) **SCHLOSS FÜR EIN KRAFTFAHRZEUG**
LOCK FOR A MOTOR VEHICLE
SERRURE POUR UN VÉHICULE À MOTEUR

(30) Priorität: 06.03.2013 DE 102013203788; 13.06.2013 DE 102013211050
(43) Veröffentlichungstag der Anmeldung: 13.01.2016
(73) Patentinhaber: Kiekert Aktiengesellschaft, 42579 Heiligenhaus (DE)
(72) Erfinder: WAHMANN, Hendrik, 40625 Düsseldorf (DE); FUCHS, Carsten, 40597 Düsseldorf (DE); EICHEL, Dirk, 42549 Velbert (DE)
(74) Vertreter: Gille Hrabal
(86) Internationale Anmeldenummer: PCT/DE2014/000082
(87) Internationale Veröffentlichungsnummer: WO 2014/135142

(56) Entgegenhaltungen:
- EP-A2- 1 518 983
- DE-A1-102011 010 797
- DE-A1-102011 010 815
- DE-A1-102011 010 816
- US-A- 5 865 481

## Beschreibung

Die Erfindung betrifft ein Schloss für ein Kraftfahrzeug gemäß dem Oberbegriff von Anspruch 1.

Ein Schloss für ein Kraftfahrzeug umfasst ein Gesperre mit einer drehbar gelagerten Drehfalle für die Aufnahme eines Schließbolzens, der auch Schlosshalter genannt wird. Das Gesperre weist weiter eine Sperrklinke auf, mit der die Drehfalle für ein Halten des Schließbolzens verrastet werden kann.

Die Drehfalle eines Kraftfahrzeugschlosses verfügt üblicherweise über einen durch Lastarm und Fangarm gebildeten gabelförmigen Einlaufschlitz (auch Einlaufmaul genannt), in den der Schließbolzen einer Fahrzeugtür oder Klappe, beispielsweise Motorhaube oder Kofferraumklappe, gelangt, wenn die Tür oder Klappe geschlossen wird. Der Schließbolzen bzw. Schlosshalter dreht dann die Drehfalle von einer Öffnungsstellung in Richtung Schließstellung, bis die Sperrklinke die Drehfalle verrastet. Diese Position wird Rastposition genannt. Der Schließbolzen kann den Einlaufschlitz der Drehfalle dann nicht verlassen.

Ein Schloss kann darüber hinaus einen Blockadehebel umfassen, der die Sperrklinke in ihrer Rastposition zu blockieren vermag. Der Blockadehebel muss aus seiner blockierenden Position heraus geschwenkt bzw. heraus gedreht werden, damit die Sperrklinke ihre Rastposition für ein Öffnen des Gesperres verlassen kann.

Es gibt Schlösser, bei denen die Drehfalle ein öffnendes Moment in die Sperrklinke einzuleiten vermag, wenn diese sich in ihrer Rastposition befindet. Bei einem solchen Schloss ist ein Blockadehebel erforderlich, um das Gesperre verrasten zu können. Solche Schlösser können mit geringem Kraftaufwand geöffnet werden.

Es gibt Kraftfahrzeugschlösser mit zwei Rastpositionen und zwar einer Vorrastposition und einer Hauptrastposition. Die Vorrastposition dient dazu, die entsprechende Tür oder Klappe abzufangen, wenn diese beim Schließen die Hauptrastposition nicht erreicht. Wird die Drehfalle ausgehend von der Vorrastposition entsprechend weiter gedreht, so erreicht diese schließlich die Hauptrastposition.

Ein Schloss verfügt grundsätzlich über einen Auslösehebel, der betätigt wird, um ein Gesperre zu öffnen bzw. zu entrasten. Ein solcher Auslösehebel ist typischerweise mit einem Griff einer Tür oder Klappe verbunden. Wird der Griff betätigt, so wird der Auslösehebel betätigt bzw. verschwenkt, um das Gesperre zu entrasten und damit das Schloss zu öffnen.

In einem Crashfall kann der Griff unplanmäßig betätigt werden, was zu einem Öffnen des Gesperres führen würde. Es sollte sichergestellt sein, dass ein solches Schloss sich dann nicht unplanmäßig öffnet.

Um sicherzustellen, dass sich ein Schloss nicht unplanmäßig in einem Crashfall öffnet, wird gemäß der Druckschrift EP 1518983A2 ein Schloss mit einem Gesperre vorgesehen, das wenigstens einen Betätigungshebel zum Auslösen bzw. Öffnen des Gesperres, also einen Auslösehebel, umfasst. Das Schloss weist ferner einen Sperrhebel auf, der den Betätigungshebel bei vorgegebenen Fahrzeugbeschleunigungen blockiert.

In einem Crashfall treten im Vergleich zu einem üblichen Öffnen besonders hohe Beschleunigungen auf. Blockiert der Betätigungshebel nur bei hohen Fahrzeugbeschleunigungen, wie diese in einem Crashfall auftreten, so kann ein unbeabsichtigtes Öffnen des Gesperres im Crashfall verhindert werden. Im Fall eines üblichen Betätigens des Türgriffs wird der Betätigungshebel mangels hoher Beschleunigung nicht blockiert, um dann ein Öffnen des Schlosses zu ermöglichen.

Die Druckschrift DE102011010816A1 offenbart ein Kraftfahrzeugtürverschluss, der mit einem Gesperre 1, 2, 3, ferner mit einem auf das Gesperre 1, 2, 3 arbeitendes Betätigungshebelwerk mit einem Auslösehebel 4, und mit einem Sperrhebel 10 ausgerüstet ist. Der Sperrhebel 10 blockiert das Gesperre 1, 2, 3 zumindest bei auftretenden Beschleunigungskräften vorgegebener Größe, beispielsweise bei einem Unfall (Crash-Fall).

Ferner wird auf die Druckschriften DE102011010797A1, DE102011010815A1, US5865481A und EP1518983A2 hingewiesen.

Der Erfindung liegt die Aufgabe zugrunde, ein Schloss zu verbessern und weiterzubilden, insbesondere derart, dass im Crashfall ein unplanmäßiges Öffnen vermieden wird.

Die Aufgabe wird durch ein Schloss gemäß Anspruch 1 gelöst. Vorteilhafte Weiterbildungen und Ausgestaltungen ergeben sich aus den Unteransprüchen.

Es wird ein Schloss, insbesondere für eine Tür oder Klappe eines Kraftfahrzeugs, mit einem Gesperre umfassend eine Drehfalle, eine Sperrklinke für ein Verrasten der Drehfalle in einer Rastposition, vorzugsweise einen Blockadehebel für ein Blockieren der Sperrklinke in ihrer Rastposition und einen Auslösehebel zum Öffnen des Gesperres insbesondere durch ein Ausheben des Blockadehebels aus seiner blockierenden Stellung bereitgestellt. Das Schloss umfasst eine Sperreinrichtung, die eine sperrende Stellung umfasst, derart, dass die Sperreinrichtung bei übermäßig starker Beschleunigung insbesondere des Auslösehebels und/oder eines zugehörigen Griffs einer Tür oder Klappe das Öffnen des Gesperres zu verhindern vermag. Das Schloss umfasst ferner eine Verdrehsicherung, die einen stoßbedingten oder impulsbedingten Öffnungsvorgang des Gesperres zu verhindern vermag.

Wesentlich ist die Überlegung, eine Verdrehsicherung vorzusehen, durch die ein stoßbedingter oder impulsbedingter Öffnungsvorgang des Gesperres verhindert werden kann, vorzugsweise durch entsprechenden Eingriff sperrbar ist. Bei der Verdrehsicherung sind ein Sperrfinger oder Sperranschlag dem Blockadehebel und ein Sperrfinger oder Sperranschlag dem Auslösehebel zugeordnet, wobei die Verdrehsicherung so beschaffen ist, dass die Verdrehsicherung nur dann einen Bewegungsvorgang des Blockadehebels sperrt, wenn die Sperreinrichtung bei übermäßig starker Beschleunigung oder Crashbeschleunigung das Öffnen des Gesperres verhindert. Erfindungsgemäß verhindert in dieser Stellung die Verdrehsicherung das Ausheben des Blockadehebels aus seiner blockierenden Stellung durch ein Stoßen des Sperrfingers oder Sperranschlags des Blockadehebels gegen den Sperrfinger oder Sperranschlag des Auslösehebels, wobei eine solche Blockade nicht stattfindet, wenn sich der Auslösehebel in einer anderen Stellung befindet.

Die Verdrehsicherung ist dann so beschaffen, dass die insbesondere im Crashfall auftretenden übermäßig starken Beschleunigungen, die sich vor allem als Impulse bzw. Stöße auf das Gesperre auswirken können, nicht dazu führen, dass sich das Gesperre beispielsweise auch ohne Kontakt des Auslösehebels selbsttätig aufgrund der Massenträgheit löst. Hierdurch lässt sich ein crashbedingtes oder stoßbedingtes Öffnen des Gesperres verhindern.

Bei einer bevorzugten Ausführungsform der Erfindung umfasst die Verdrehsicherung mehrere Sperrfinger und/oder Sperranschläge. Erfindungsgemäß sind bei der Verdrehsicherung ein Sperrfinger oder Sperranschlag dem Blockadehebel und ein Sperrfinger oder Sperranschlag dem Auslösehebel zugeordnet. Grundsätzlich können die Sperrfinger und/oder Sperranschläge als Stifte, Bolzen, Pins o. dgl. ausgestaltet werden. Hierdurch lässt sich die Verdrehsicherung in bauraumoptimierter Weise am Schloss vorsehen.

In besonders bevorzugter Ausgestaltung ist die Verdrehsicherung so beschaffen, dass eine Sperrung des Öffnungsvorgangs vom Gesperre ausschließlich bei einem stoßbedingten oder impulsbedingten Bewegungsvorgangs des Blockadehebels erfolgt. Alternativ oder ergänzend kann die Verdrehsicherung bei einem regulären Öffnungs- und/oder Schließvorgang des Gesperres, insbesondere bei einer entsprechenden Verdrehung des Auslösehebels, zweckmäßig keine Sperrung bewirken. Insoweit wird die Funktionsfähigkeit des Schlosses im regulären Einsatz sichergestellt. Das Ausheben des Blockadehebels zum Öffnen des Gesperres sowie das Einfallen des Blockadehebels zum Blockieren des Sperrhebels sind auf diese Weise weiterhin gewährleistet. Vorzugsweise ist die Verdrehsicherung für eine Sperrung der Drehbewegung des Blockadehebels ausgebildet, vorzugsweise derart, dass Sperrfinger und/oder Sperranschläge ab einer vorbestimmten Verdrehung des Blockadehebels in Öffnungsrichtung in Eingriff bringbar sind. Die Anordnung der Verdrehsicherung ist dann so getroffen, dass die ein oder mehreren Sperrfinger und/oder Sperranschläge erst ab einer vorbestimmten Verdrehung des Blockadehebels in Eingriff kommen. Der Blockadehebel lässt sich folglich ab einer gewissen Verdrehung bzw. einem Leerhub sperren, um einen unerwünschten Öffnungsvorgang des Gesperres zu verhindern. Insoweit lässt sich ein stoßbedingter oder impulsbedingter Bewegungsvorgang des Blockadehebels zuverlässig sperren, wobei der Leerhub verbessert die Funktionalität für ein reguläres Öffnen und Schließen des Gesperres sicherstellt.

Um eine fertigungstechnisch günstige Herstellung zu ermöglichen, kann die Verdrehsicherung beispielsweise in Form von Sperrfingern und/oder Sperranschlägen unmittelbar oder mittelbar am Blockadehebel und/oder Auslösehebel befestigt sein. Alternativ oder ergänzend können die Sperrfinger und/oder Sperranschläge einstückig mit dem Blockadehebel und/oder Auslösehebel ausgestaltet sein.

Besonders vorteilhaft ist der am Blockadehebel vorgesehene Sperrfinger und/oder Sperranschlag benachbart zum blockierenden Konturabschnitt angeordnet. Vorzugsweise befindet sich der Sperrfinger und/oder Sperranschlag dann an dem zum blockierenden Konturabschnitt zugehörigen Arm des Blockadehebels. Hierdurch lässt sich eine verbesserte Stabilität und unmittelbare Krafteinleitung für den Eingriff der Verdrehsicherung zum Sperren eines Öffnungsvorganges realisieren. Insbesondere ist die Anordnung so getroffen, dass der Sperrfinger und/oder Sperranschlag in Öffnungsrichtung des Blockadehebels betrachtet vor dem Arm des Blockadehebels angeordnet ist.

Nach einem weiteren Aspekt der Erfindung wird ein Schloss mit einem Gesperre bereitgestellt, welches eine Drehfalle und eine Sperrklinke für ein Verrasten der Drehfalle umfasst. Das Schloss umfasst weiter einen Blockadehebel, der die Sperrklinke zu blockieren vermag, wenn diese sich in ihrer Rastposition befindet. Darüber hinaus gibt es einen Auslösehebel für ein Öffnen bzw. Auslösen des Gesperres. Wird der Auslösehebel betätigt, so wird dadurch der Blockadehebel aus seiner blockierenden Position heraus bewegt, wenn der Auslösehebel nicht übermäßig stark beschleunigt wird. Treten übermäßig starke Beschleunigungen des Auslösehebels auf, wie diese durch einen Crash verursacht werden können, so verhindert eine Sperreinrichtung des Schlosses, dass der Auslösehebel den Blockadehebel aus seiner blockierenden Position heraus zu bewegen vermag. Das Schloss kann sich daher nicht öffnen, wenn der Auslösehebel im Fall eines Crashs entsprechend stark beschleunigt wird.

In einer Ausführungsform umfasst die Sperreinrichtung mindestens zwei sperrende Stellungen. Befindet sich die Sperreinrichtung in einer ersten sperrenden Stellung beispielsweise infolge eines übermäßig stark beschleunigten Auslösehebels, insbesondere hervorgerufen durch einen Aufprall bei einem Crash, und löst sich die Sperreinrichtung aus der ersten sperrenden Stellung, beispielsweise aufgrund eines Rückpralls, insbesondere verzögerter und/oder wiederholter Rückprall, so vermag die Sperreinrichtung durch Einnehmen einer zweiten oder weiteren sperrenden Stellung weiterhin zu vermeiden, dass sich das Gesperre öffnet, also in einer Ausführungsform der Auslösehebel den Blockadehebel aus seiner blockierenden Position heraus bewegt. Durch das Vorsehen einer Sperreinrichtung mit mindestens zwei sperrenden Stellungen wird folglich ein unplanmäßiges Öffnen des Schlosses im Crashfall auch bei Auftreten von Rückpralleffekten vermieden.

Die Sperreinrichtung umfasst in einer Ausführungsform einen Trägheitshebel und einen Sperrhebel. Trägheitshebel und Sperrhebel sind so miteinander verbunden, dass der Trägheitshebel nur dann zusammen mit dem Sperrhebel durch den Auslösehebel bewegt wird, wenn der Auslösehebel in üblicher Weise beschleunigt wird, wie dies bei einem üblichen Betätigen des Türgriffs der Fall ist. In einem solchen Fall erfolgt die gemeinsame Bewegung von Trägheitshebel und Sperrhebel derart, dass der Sperrhebel das Öffnen des Gesperres nicht zu verhindern vermag. Wird ein Griff einer Tür oder einer Klappe durch einen Benutzer des Fahrzeugs betätigt, so werden der Griff und ein damit verbundener Auslösehebel grundsätzlich nicht übermäßig beschleunigt.

In einer Ausführungsform der Erfindung sind der Trägheitshebel und Sperrhebel so miteinander verbunden, dass bei stark beschleunigtem Auslösehebel oder stark beschleunigtem Griff einer Tür oder Klappe, wie dies
in einem Crashfall möglich ist, aufgrund der Trägheit des Trägheitshebels nur
der Sperrhebel bewegt wird und zwar in eine der sperrenden Stellungen der Sperreinrichtung, die ein weiteres Verschwenken des Auslösehebels bzw. des Griffs derart blockiert, dass ein Öffnen des Gesperres vermieden wird.

In einer Ausführungsform der Erfindung umfasst die Sperreinrichtung eine Feder, die den Trägheitshebel und den Sperrhebel so miteinander verbindet, dass der Trägheitshebel nur dann zusammen mit dem Sperrhebel durch den Auslösehebel bewegt wird, wenn der Auslösehebel in üblicher Weise beschleunigt wird. Auf technisch einfache Weise wird so vermieden, dass sich ein Schloss in einem Crashfall unbeabsichtigt zu öffnen vermag.

Ein Schenkel der Feder ist in einer Ausführungsform der Erfindung mit dem Trägheitshebel verbunden. Eine solche Verbindung liegt insbesondere dann vor, wenn der Schenkel der Feder vorzugsweise vorgespannt an einer Kontur des Trägheitshebels anliegt. Ein anderer Schenkel der Feder ist mit dem Sperrhebel verbunden. Eine solche Verbindung liegt insbesondere dann vor, wenn der Schenkel der Feder vorzugsweise vorgespannt an einer Kontur des Sperrhebels anliegt. Bei geringen Beschleunigungen wirkt die Feder wie eine starre Verbindung zwischen Sperrhebel und Trägheitshebel. Bei geringen Beschleunigungen werden daher Sperrhebel und Trägheitshebel gemeinsam durch Betätigen des Auslösehebels für ein Öffnen des Gesperres bewegt.

Bei starker Beschleunigung wird aufgrund der Trägheit des Trägheitshebel die Feder derart verformt, dass nur der Sperrhebel bewegt wird, nicht aber der Trägheitshebel. Insbesondere wird die Feder bei entsprechend starker Beschleunigung weiter vorgespannt. Wird der Sperrhebel unabhängig vom Trägheitshebel bewegt, so gelangt der Sperrhebel dann in seine Sperren der Position. In der sperrenden Position wird verhindert, dass der Auslösehebel derart weiter verdreht werden kann, dass hierdurch ein Öffnen des Gesperres bewirkt wird.

In einer Ausführungsform umfasst der Sperrhebel einen Mitnehmer, der vom Auslösehebel für ein Bewegen des Sperrhebels bewegt werden kann. Wird der Auslösehebel betätigt, so werden der Mitnehmer und damit der Sperrhebel bewegt.

Vorzugsweise reicht der Mitnehmer des Sperrhebels durch ein Langloch des Trägheitshebels hindurch, um so eine Relativbewegung zwischen Sperrhebel und Trägheitshebel zu ermöglichen.

In einer Ausführungsform ist die Masse des Trägheitshebels um ein Mehrfaches größer als die Masse des Sperrhebels, um so zuverlässig zu erreichen, dass der Trägheitshebel nur bei geringen Beschleunigungen des Auslösehebels bewegt wird. Vorzugsweise ist die Masse des Trägheitshebels um das Zweifache, bevorzugt um das Dreifache, noch bevorzugter um das Vierfache größer als die Masse des Sperrhebels.

In einer Ausführungsform verfügt das Schloss über eine Sperrkontur, die starr mit einem Schlosskasten des Schlosses verbunden ist. Die Sperrkontur dient dem Sperren des Sperrhebels, wenn der Auslösehebel übermäßig stark beschleunigt wird. Wird der Sperrhebel durch die Sperrkontur gesperrt und befindet sich somit in seiner sperrenden Stellung, so kann der Auslösehebel nicht weiter derart verdreht werden, dass dadurch das Gesperre geöffnet wird.

In einer Ausführungsform ist die Sperrkontur an der Innenwand des Schlosskastens flächig anliegend angeordnet, um die Stoßkräfte beim Anschlag des Sperrhebels an die Sperrkontur auf den Schlosskasten zu übertragen. Die Sperrkontur kann so klein dimensioniert werden.

In einer Ausführungsform ist der der Sperrhebel mit dem Trägheitshebel so verbunden, dass ein Vorsprung des Sperrhebels bei nicht übermäßig starker Beschleunigung des Auslösehebels oder Griffs an die Außenkontur des Trägheitshebels angrenzt, und zwar an jenen Abschnitt der Außenkontur des Trägheitshebels, welcher beim Schwenken für ein Öffnen eines noch in Rastposition verrasteten Gesperres der Sperrkontur zugewandt ist und/oder maximalen Abstand zur Achse des Trägheitshebels aufweist. Durch den geringen Abstand zwischen Sperrhebel und Sperrkontur bei verrastetem Gesperre kann ein besonders schnelles Sperren des Gesperres durch die Sperreinrichtung im Crashfall und bei Rückprall bewirkt werden.

In einer Ausführungsform weist die Sperrkontur einen Bogen auf, dessen Mittelpunkt der Achse des Trägheitshebels entspricht. Vorzugsweise ist der Radius des Bogens um eine Spaltbreite größer als der maximale Abstand der Außenkontur des Trägheitshebels von dessen Achse. Durch den geringen Abstand zwischen Sperrhebel und Sperrkontur bei verrastetem Gesperre kann ein besonders schnelles Sperren des Gesperres durch die Sperreinrichtung im Crashfall und bei Rückprall bewirkt werden.

In einer Ausführungsform weist der Sperrhebel an dem einem Ende einen Vorsprung auf, der in radiale Richtung nach außen zeigt und zwar bezogen auf die Achse des Trägheitshebels. Wird der Sperrhebel aufgrund übermäßig starker Beschleunigung des Auslösehebels und/oder Griffs relativ zum Trägheitshebel bewegt, so zeigt der Vorsprung in Richtung der Sperrkontur bzw. ist der Sperrkontur zugewandt und trägt dafür Sorge, dass der Sperrhebel sicher in einer sperrenden Stellung in der Sperrkontur gehalten wird. Dies trägt dazu bei, auf technisch einfache Weise eine Mehrzahl von sperrenden Stellungen bereitzustellen.

In einer Ausführungsform umfasst die Sperrkontur einen Anschlag und/oder mindestens eine Ausnehmung zum Sperren des Sperrhebels, wenn der Auslösehebel und/oder Griff übermäßig stark beschleunigt wird. Die Ausnehmung oder die Ausnehmungen sind vorzugsweise vom Anschlag ausgehend in Umfangrichtung des Trägheitshebels entgegen dem Uhrzeigersinn angeordnet. Eine sperrende Stellung der Sperreinrichtung bzw. des Sperrhebels kann so durch den Anschlag oder die Ausnehmung bzw. Ausnehmungen festgelegt werden. Zunächst einen Anschlag und anschließend zumindest eine Ausnehmung vorzusehen, ist besonders materialsparend.

Festlegen einer sperrenden Stellung durch beispielsweise einen Anschlag oder eine Ausnehmung meint, dass eine sperrende Stellung dann von der Sperreinrichtung eingenommen ist, wenn der Anschlag oder die Ausnehmung durch Sperren bzw. Blockade des Sperrhebels ein unplanmäßiges Öffnen des Schlosses zu verhindern vermögen.

Insbesondere bei Rückpralleffekten kann es vorkommen, dass sich der Sperrhebel aus der sperrenden Stellung am Anschlag der Sperrkontur ungewollt löst. Der Trägheitshebel kann sich dann entgegen dem Uhrzeigersinn bewegen und dazu führen, dass sich das Gesperre unplanmäßig öffnet. Eine Ausnehmung, die vorzugsweise in Umfangrichtung des Trägheitshebels entgegen dem Uhrzeigersinn angeordnet ist, ermöglicht ein erneutes Einrasten bzw. Sperren des Sperrhebels und somit die Vermeidung eines unplanmäßigen Öffnens des Gesperres auch im Fall von Rückprall effekten.

In einer Ausführungsform ist eine Ausnehmung der Sperrkontur dreieckförmig ausgeformt. Durch die dreieckförmige Ausgestaltung einer Ausnehmungen wird eine Selbstzentrierung beim Einrasten des Vorsprungs des Sperrhebels in die Ausnehmung bewirkt und eine besonders hohe Zuverlässigkeit der Sperreinrichtung ermöglicht.

In einer Ausführungsform weist der Sperrhebel einen dreieckförmigen Vorsprung mit Schrägen an beiden Seiten auf, wobei die entgegen dem Uhrzeigersinn angeordnete Schräge eine geringere Steigung aufweist als die andere gegenüberliegende Schräge des Vorsprungs, welche in Uhrzeigersinn um die Achse des Sperrhebels angeordnet ist. Durch die unterschiedlichen Steigungen der Schrägen des Vorsprungs kann im Crashfall ein besonders sicherer Halt der Sperreinrichtung bzw. des Vorsprungs des Sperrhebels in den sperrenden Stellungen bewirken werden.

In einer Ausführungsform ist eine Ausnehmung der Sperrkontur an den Vorsprung des Sperrhebels in der sperrenden Stellung angepasst, die durch die Ausnehmung festgelegt ist. Insbesondere erfolgt diese Anpassung im Bereich der Überdeckung. Vorzugsweise schließt eine solche Anpassung die Steigungen der Schrägen des Vorsprungs des Sperrhebels mit ein. Die Anpassung der Kontur einer Ausnehmung der Sperrkontur an die Kontur des Vorsprungs des Sperrhebels im Bereich der Überdeckung bewirkt einen besonders sicheren Halt gegen beidseitiges Verschwenken und vermeidet so unplanmäßiges Lösen der Sperreinrichtung sowie mögliche Beschädigungen des Gesperres.

In einer Ausführungsform umfasst der Anschlag eine Schräge der Sperrkontur,
die im Wesentlichen parallel zur Schräge des Vorsprungs des Sperrhebels in sperrender Stellung ist, die bei Sperren des Gesperres durch die Sperreinrichtung mit dem Anschlag in Kontakt kommen kann. Durch die im Wesentlichen parallel ausgeformten Schrägen können durch die flächige Kraftaufnahme der Anschlag und der Vorsprung kleiner dimensioniert werden.

In einer Ausführungsform ist die Achse des Sperrhebels an dem Vorsprung gegenüberliegendem Ende des Sperrhebels angeordnet. Durch die Anordnung der Achse in vorzugsweise größtmöglichen Abstand zum Vorsprung kann ein besonders großer Schwenkweg des Vorsprungs des Sperrhebels bei Betätigung durch Hebelarm des Auslösehebels realisiert werden und dank der damit erzielten Überdeckung des Vorsprungs in der Sperrkontur ein besonders sicherer Halt der Sperreinrichtung in sperrender Stellung bewirkt werden.

Erfindungsgemäß ist die Verdrehsicherung so getroffen, dass die Verdrehsicherung nur dann einen Bewegungsvorgang des Blockadehebels sperrt, wenn die Sperreinrichtung bei übermäßig starker Beschleunigung oder Crashbeschleunigung das Öffnen des Gesperres verhindert. Hierdurch wird verbessert sichergestellt, dass die insbesondere im Crashfall auftretenden Stöße oder Impulse kein Öffnen des Gesperres bewirken. Verdrehsicherung und Sperreinrichtung werden vorzugsweise über den gemeinsamen Auslösehebel funktional verbunden. Der Auslösehebel kann entsprechend einen Sperrfinger und/oder Sperranschlag für die Verdrehsicherung aufweisen sowie mit dem Sperrhebel und/oder Trägheitshebel der Sperreinrichtung gekoppelt sein. Insoweit wird durch die Kopplung der Verdrehsicherung mit der Sperreinrichtung ein besonders sicheres und zuverlässiges Schloss bereitgestellt.

Besonders vorteilhaft ist die Verdrehsicherung so ausgestaltet, dass der Blockadehebel in der durch die Verdrehsicherung gesperrten Stellung mit einem hinreichend großen blockierenden Konturabschnitt an der Sperrklinke anliegt, vorzugsweise derart, dass der blockierende Konturabschnitt wenigstens zu einem Viertel, weiter bevorzugt wenigstens zur Hälfte, mit der Sperrklinke in Eingriff bringbar ist. Daraus resultiert ein entsprechend großer Anschlag zwischen blockierenden Konturabschnitt des Blockadehebels und der Sperrklinke. Hierdurch lässt sich auch in der gesperrten Stellung der Verdrehsicherung eine ausreichende Überdeckung des Blockadehebels mit der Sperrklinke gewährleisten, so dass das Gesperre sicher gegen Stöße oder Impulse vor allem bei Crashbeschleunigungen geschützt ist und ein unerwünschtes Öffnen des Gesperres verhindert.

Vorzugsweise ist der Sperrfinger und/oder Sperranschlag als herausragender Pin, Bolzen, Stift o. dgl. am Blockadehebel und/oder Auslösehebel ausgestaltet. Vorteilhafterweise erstreckt sich der Sperrfinger und/oder Sperranschlag im Wesentlichen parallel zur Drehachse des Blockadehebels und/oder Auslösehebels. Dies ermöglicht eine kompakte und zuverlässig mit der Verschwenkung um eine Drehachse bewirkbare Verdrehsicherung.

Im Folgenden wird die Erfindung anhand von lediglich ein Ausführungsbeispiel darstellenden Zeichnungen näher erläutert. In der Zeichnung zeigt:
Fig. 1 den Aufbau eines Schlosses in einer perspektiven Ansicht,
Fig. 2 die Sperreinrichtung im verrasteten Zustand des Gesperres,
Fig. 3 die Sperreinrichtung im gelösten Zustand des Gesperres,
Fig. 4 die Sperreinrichtung im übermäßig stark beschleunigten Zustand,
Fig. 5 den Aufbau der Verdrehsicherung und
Fig. 6 die Verdrehsicherung im gesperrten Zustand.

Es wird darauf hingewiesen, dass das vorschlagsgemäße Schloss in allen denkbaren Schließvorrichtungen anwendbar ist. In besonders bevorzugter Ausgestaltung findet das vorschlagsgemäße Schloss allerdings Anwendung in Kraftfahrzeugen.

Im Folgenden wird zunächst die grundsätzliche Funktionsweise des Schlosses sowie die vorschlagsgemäße Sperreinrichtung, wie in den Figuren 1 bis 4 dargestellt, erläutert.

Die Figur 1 zeigt einen insbesondere aus Metall bestehenden Schlosskasten 1 eines Schlosses, der der Lagerung eines Gesperres dient. Das Gesperre umfasst eine drehbar gelagerte, vorzugsweise überwiegend aus Metall bestehende Drehfalle 2, die um ihre Achse 3 herum gedreht werden kann. Das Gesperre umfasst darüber hinaus und eine vorzugsweise überwiegend aus Metall bestehende Hauptrastsperrklinke 4 und eine vorzugsweise überwiegend aus Metall bestehende Vorrastsperrklinke 5.

Die Hauptrastsperrklinke 4 und die Vorrastsperrklinke 5 sind übereinander angeordnet und verfügen über eine gemeinsame Drehachse 6, um die die beiden Sperrklinken 4 und 5 unabhängig voneinander gedreht werden können. Das Gesperre umfasst ferner einen Blockadehebel 7, der wie in der Figur 1 gezeigt die Hauptrastsperrklinke 4 in der dargestellten verrasteten Stellung des Gesperres zu blockieren vermag. Die Drehfalle 2, die Hauptrastsperrklinke 4 und der Blockadehebel 7 befinden sich im Wesentlichen in einer gemeinsamen Ebene. In einer darüber liegenden Ebene befindet sich die Vorrastsperrklinke 5.

Um die Drehfalle 2 in der Vorrastposition verrasten zu können, verfügt die Drehfalle 2 über einen vorstehenden Bolzen 8, der gegen den Hebelarm 9 der Vorrastsperrklinke 5 für ein Verrasten in der Vorrastposition bewegt werden kann. Das Ende des Hebelarms 9 verhindert dann ein Drehen der Drehfalle 2 im Uhrzeigersinn in Richtung ihrer geöffneten Stellung.

Die Drehfalle 2 vermag ein öffnendes Moment in die Hauptrastsperrklinke 4 einzuleiten. Verlässt der Blockadehebel 7 seine blockierende Position, so bewegt sich die Hauptrastsperrklinke 4 aufgrund des eingeleiteten öffnenden Momentes aus ihrer Rastposition heraus. Die Drehfalle 2 kann dann in ihre geöffnete Stellung bewegt werden und zwar durch Drehen um ihre Achse 3 im Uhrzeigersinn.

Die Vorrastsperrklinke 5 stellt zugleich den Auslösehebel des Schlosses dar. Wird der Auslösehebel 5 im Uhrzeigersinn gedreht und so betätigt, so erfasst ein Vorsprung 10 der Vorrastsperrklinke 5 einen Mitnehmer 11 des Blockadehebels 7 und dreht so den Blockadehebel 7 aus seiner blockierenden Position heraus, wenn die Vorrastsperrklinke 5 bzw. der Auslösehebel 5 nicht übermäßig stark beschleunigt wird.

Wird der Auslösehebel 5 für ein Öffnen des Gesperres im Uhrzeigersinn verdreht, so bewegt das Ende eines Hebelarms 12 des Auslösehebels einen Mitnehmer 13 eines in der Figur 1 verdeckten Sperrhebels einer Sperreinrichtung. Der Sperrhebel ist durch eine Achse 14 mit einem Trägheitshebel 15 drehbar verbunden. Unter dem Trägheitshebel 15 ist der Sperrhebel angeordnet. Der Mitnehmer 13 reicht durch ein Langloch 16 des Trägheitshebels 15 hindurch und wird oberhalb des Trägheitshebel 15 vom Hebelarm 12 des Auslesehebels 5 erfasst.

Wird der Auslösehebel 5 übermäßig stark beschleunigt, so wird der Sperrhebel um seine Achse 14 im Uhrzeigersinn verschwenkt, nicht aber der Trägheitshebel 15 um seine Achse 17. Dies wird unter anderem deshalb ermöglicht, weil der Mitnehmer 13 des Sperrhebels durch das Langloch 16 hineinreicht, welches eine Relativbewegung zwischen dem Sperrhebel und dem Trägheitshebel 15 erlaubt.

Ein Ende des Sperrhebels gelangt bei übermäßiger Beschleunigung so in eine sperrende Position, die durch eine starr am Schlosskasten 1 befestigte Sperrkontur 18 bewirkt wird. Hierdurch wird verhindert, dass der Auslösehebel 5 weiter im Uhrzeigersinn für ein Herausbewegen des Blockadehebels 7 aus seiner blockierenden Position verdreht werden kann. Es wird so vermieden, dass der Blockadehebel 7 aus seiner blockierenden Position für ein Öffnen des Gesperres heraus bewegt wird und zwar durch Verdrehen des Blockadehebels 7 um seine Achse 19.

Die Sperrkontur 18 umfasst einen Anschlag 25 und die Ausnehmungen 26 und 27, durch welche die sperrenden Stellungen (25, 26, 27) der Sperreinrichtung bzw. des Sperrhebels 21 festgelegt werden.

Der Sperrhebel 21 weist einen dreieckförmigen Vorsprung 28 mit Schrägen an beiden Seiten auf, wobei die entgegen dem Uhrzeigersinn angeordnete Schräge 29 eine geringere Steigung aufweist als die andere, gegenüberliegende Schräge des Vorsprungs, welche in Uhrzeigersinn um die Achse 14 angeordnet ist.

Der Anschlag 25 ist als eine Schräge der Sperrkontur 18 ausgeformt, die im Wesentlichen parallel zur Schräge 29 des Vorsprungs 28 des Sperrhebels 21 in sperrender Stellung ist. Bei Sperren des Gesperres durch die Sperreinrichtung kann die Schräge 29 in Kontakt mit dem Anschlag 25 kommen.

Die Ausnehmungen 26 und 27 sind dreieckförmig ausgeformt, wobei die Kontur der Ausnehmungen (26 bzw. 27) an den Vorsprung 28 des Sperrhebels 21 in der sperrenden Stellung, die durch die jeweilige Ausnehmung (26 bzw. 25 27) festgelegt ist, angepasst sind.

Der Trägheitshebel 15 umfasst am unteren Ende einen Spalt 20, der dem Verbinden mit einem Schenkel einer Feder dient. Der Schenkel der Feder reicht dann in diesen Spalt 20 hinein.

Die Figuren 2 und 3 verdeutlichen Aufbau und Funktion der Sperreinrichtung im Fall eines üblichen Öffnens des Schlosses.

Die Figur 2 zeigt die Ausgangssituation, wenn das Gesperre verrastet ist. Unterhalb des Trägheitshebels 15 befindet sich der Sperrhebel 21. Ein Schenkel 22 der vorgespannten Feder 23 befindet sich in der Ausnehmung 20 und ist so mit dem Trägheitshebel 15 verbunden. Die Feder 23 befindet sich ebenfalls unter dem Trägheitshebel 15 und ist um die Achse 17 herum geführt. Die Achse 17 trägt so zum Halten der Feder 23 bei. Der andere Schenkel 24 der Feder 23 ist mit dem Sperrhebel 21 verbunden. Vorzugsweise liegt der Schenkel 24 an einer seitlichen Kontur, beispielsweise an einem nach unten reichenden Vorsprung der Sperrklinke 21, vorgespannt an.

Wird der Auslösehebel 5 für ein Öffnen des Gesperres im Uhrzeigersinn um seine Achse 6 gedreht und dabei nicht übermäßig stark beschleunigt, so wirkt die Feder 23 wie eine starre Verbindung zwischen dem Sperrhebel 21 und dem Trägheitshebel 15. Das Drehen des Auslösehebels 5 im Uhrzeigersinn bewirkt dann, dass der Mitnehmer 13 des Sperrhebels 21 nach links bewegt wird. Dadurch dreht sich der Betätigungshebel 15 gemeinsam mit dem Sperrhebel 21 um seine Achse 17 entgegengesetzt zum Uhrzeigersinn. Der Sperrhebel 21 gelangt dann nicht in seine sperrende Position. Durch Drehen des Auslösehebels 5 im Uhrzeigersinn kann der Blockadehebel 7 aus seiner blockierenden Position heraus bewegt werden. Anschließend öffnet sich das Gesperre.

Figur 4 zeigt den Fall, wenn der Auslösehebel 5 ausgehend von der in der Figur 2 gezeigten Situation übermäßig stark beschleunigt worden ist. Aufgrund der vergleichsweise großen Masse des Trägheitshebels 15 wird der Trägheitshebel 15 nicht mehr um seine Achse 17 entgegengesetzt zum Uhrzeigersinn verdreht. Stattdessen wird der Schenkel 24 ausgelenkt und so in die Position 24' gebracht. Der Sperrhebel 21 wird nun um seine Achse 14 im Uhrzeigersinn verdreht und in seine sperrende Stellung hinein bewegt, die in der Figur 4 gezeigt ist.

Die sperrende Stellung 25 ist dann erreicht, wenn das Ende 28 des Sperrhebels 21 den Anschlag 25 überdeckt, so dass der Trägheitshebel 15 nicht entgegen dem Uhrzeigersinn gedreht werden kann. Die sperrende Stellung 25 ist also auch dann eingenommen, wenn das Ende 28 des Sperrhebels 21 den Anschlag 25 zwar überdeckt, aber diesen nicht berührt, wie in Figur 4 abgebildet. Die Sperrkontur 18 verhindert nun, dass der Auslösehebel 5 derart weit um seine Achse 6 im Uhrzeigersinn gedreht werden kann, dass dadurch der Blockadehebel 7 aus seiner blockierenden Position heraus bewegt wird.

Im Fall eines Rückpralls kann es vorkommen, dass sich der Sperrhebel 21 aus
der sperrenden Stellung 25 am Anschlag 25 der Sperrkontur 18 ungewollt löst. Der Trägheitshebel 15 könnte sich dann entgegen dem Uhrzeigersinn bewegen, so dass der Auslösehebel 5 das Gesperre unplanmäßig öffnet. Die Ausnehmungen 26 und 27, die in Umfangrichtung des Trägheitshebels 15 entgegen dem Uhrzeigersinn angeordnet sind, ermöglichen es nun, durch Aufnehmen und Sperren des Sperrhebels 21 den Trägheitshebel 15 zu Blockieren und dadurch ein unplanmäßiges Öffnen des Gesperres zu vermeiden.

Figur 5 verdeutlicht nun die Verdrehsicherung, die hier dem Auslösehebel 5 und dem Blockadehebel 7 zugeordnet ist. Die Verdrehsicherung umfasst hier vorzugsweise einen Sperrfinger 30 am Blockadehebel 7. Ein weiterer Sperrfinger 31 am Auslösehebel 5 ist aus der Figur 6 ersichtlich. Grundsätzlich kann die Verdrehsicherung je nach konstruktiven Randbedingungen auch als Sperranschlag ausgebildet werden. Wie aus der Figur 5 ersichtlich, ist der Sperrfinger 30 am Blockadehebel 7 insbesondere benachbart zum blockierenden Konturabschnitt 32 vorgesehen. Vorzugsweise befindet sich der Sperrfinger 30 dann an dem zugehörigen Arm 33 des Blockadehebels und erstreckt sich im Fall der Figur 6 nach oben über die benachbarte Oberfläche des Arms 33 des Blockadehebels 7 hinaus. Der Sperrfinger 31 erstreckt sich dann vom Auslösehebel 5 aus gesehen nach unten. Hierdurch lässt sich der Blockadehebel 7 insbesondere der blockierende Konturabschnitt 32 in zuverlässiger Weise durch die Verdrehsicherung sperren.

Der Sperrfinger 31 des Auslösehebels 5 blockiert in der in der Figur 6 gezeigten Stellung das Ausheben des Blockadehebels 7 aus seiner blockierenden Stellung, da dann der Sperrfinger 30 des Blockadehebels 7 gegen den Sperrfinger 31 des Auslösehebels 5 stößt. Die beiden Sperrfinger 30 und 31 bilden so eine Verdrehsicherung. Eine solche Blockade findet nicht statt, wenn sich der Auslösehebel 5 in einer anderen Stellung befindet und zwar insbesondere dann, wenn der Auslösehebel 5 ausgehend von der in der Figur 6 gezeigten Stellung weiter im Uhrzeigersinn verschwenkt wird, um dann das Ausheben des Blockadehebels aus seiner blockierenden Position zu ermöglichen.

Der Blockadehebel 7 weist ferner vorzugsweise eine Abdeckung 34 auf. Die Abdeckung 34 besteht insbesondere aus Kunststoff und kann auf den insbesondere aus Metall bestehenden Blockadehebel 7 formschlüssig und/oder kraftschlüssig befestigt sein. Beispielsweise kann die Abdeckung 34 an den Grundkörper des Blockadehebels 7 über eine Schnappverbindung befestigt werden. Hier umfasst die Abdeckung 34 vorzugsweise auch den Sperrfinger 30 des Blockadehebels 7. Es ist aber auch möglich, den Sperrfinger 30 einstückig mit dem Blockadehebel 7 auszubilden.

Figur 6 zeigt in einer perspektivischen Ansicht die Verdrehsicherung im gesperrten Zustand. Für ein reguläres Öffnen des Gesperres ist der Auslösehebel 5 vorzugsweise mit einen Vorsprung 10 ausgebildet, der bei einer Drehung des Auslösehebels 5 im Uhrzeigersinn einen am Blockadehebel 7 vorgesehenen Mitnehmer 11 erfassen kann, um so den Blockadehebel 7 aus der blockierenden Stellung herauszubewegen.

Figur 6 stellt nun die gesperrte Stellung dar. Die Sperrung erfolgt hier über den Eingriff des Sperrfingers 30 am Blockadehebel 7 mit dem weiteren Sperrfinger 31 am Auslösehebel 5. Der Eingriff der Verdrehsicherung verhindert einen weiteren Bewegungsvorgang des Blockadehebels 7, wobei der Bewegungsvorgang beispielsweise durch einen Stoß oder Impuls ausgelöst worden sein kann. Im Fall von Figur 6 sind die Sperrfinger 30 und 31 pinförmig bzw. stiftförmig ausgestaltet und ragen aus der jeweiligen Ebene des Blockadehebels 7 oder Auslösehebels 5 heraus. Entsprechend erstrecken sich die Sperrfinger 30, 31 im Wesentlichen parallel zur Drehachse des Blockadehebels 7 oder Auslösehebels 5.

Findet nun am Blockadehebel 7 stoßbedingt oder impulsbedingt ein Bewegungsvorgang in Öffnungsrichtung statt, so kommen die Sperrfinger 30, 31 der Verdrehsicherung miteinander in Eingriff und verhindern so ein Lösen des Gesperres. Die Verdrehsicherung 30 ist insbesondere so beschaffen, dass die Sperrfinger 30, 31 der Verdrehsicherung ab einer vorbestimmten Verdrehung des Blockadehebels 7 in Kontakt treten. Die Verdrehsicherung 30 kann dann so eingestellt werden, dass diese am Ende eines definierten Leerhubs des Blockadehebels 7 wirksam wird und auf diese Weise die reguläre Funktionalität des Schlosses beim Öffnen und Schließen des Gesperres nicht beeinträchtigt wird.

Von besonderem Vorteil ist bei der vorschlagsgemäßen Verdrehsicherung, dass ein stoßbedingter oder impulsbedingter Bewegungsvorgang im Gesperre insbesondere des Blockadehebels 7 aufgrund übermäßig starker Beschleunigung wie einer Crashbeschleunigung verhindert wird. Dementsprechend lässt sich ein selbsttätiges, unerwünschtes Öffnen des Gesperres zuverlässig vermeiden.

Für ein reguläres Öffnen des Gesperres ist die Verdrehsicherung vorzugsweise so ausgestaltet, dass bei einer entsprechenden Verdrehung des Auslösehebels 5 die Verdrehsicherung 30 nicht weiter wirksam ist. Insbesondere ist der Sperrfinger 31 am Auslösehebel 5 dann entsprechend aus einem Sperrbereich verschwenkt, und zwar derart, dass ein Eingriff mit dem Sperrfinger 30 am Blockadehebel 7 nicht weiter möglich ist. Das Gesperre lässt sich folglich bestimmungsgemäß öffnen. Grundsätzlich ist es auch möglich, ein oder mehrere Sperrfinger 30, 31 durch entsprechend ausgestaltete Sperranschläge zu ersetzen, die gleichermaßen als Verdrehsicherung in Eingriff bringbar sind.

Des Weiteren ist die Verdrehsicherung 30 insbesondere so beschaffen, dass ein Einfallen des Blockadehebels 7 in die blockierende Stellung zum Feststellen der Sperrklinke 4 möglich ist. Der blockierende Konturabschnitt 32 kann dann als Anschlag für die Sperrklinke 4 anliegen und so eine Feststellung der Sperrklinke 4 und im Weiteren ein Verrasten der Drehfalle 2 bewirken. Entsprechend ist die Verdrehsicherung insbesondere über die Anordnung der Sperrfinger 30, 31 so beschaffen, dass der Blockadehebel 7 zum Verrasten des Gesperres in die blockierende Stellung verschwenkt werden kann, ohne dass ein sperrender Eingriff der Verdrehsicherung stattfindet.

Die Verdrehsicherung ist vorzugsweise nur in dem Bereich wirksam, in dem die Sperreinrichtung, insbesondere mittels des Trägheitshebels 15 und/oder Sperrhebels 21, den Auslösehebel 5 durch eine sperrende Stellung 25, 26, 27 blockiert. Hierzu umfasst die Verdrehsicherung vorzugsweise einen am Auslösehebel 5 angeordneten Sperrfinger 30 oder Sperranschlag. Dadurch wird sichergestellt, dass die Funktionalität der Verdrehsicherung mit der bereits erläuterten Sperreinrichtung gekoppelt ist, so dass verbessert ein Öffnen des Gesperres bei übermäßig starker Beschleunigung insbesondere im Crashfall verhindert werden kann. Die Sperreinrichtung entspricht dabei vorzugsweise der obigen im Zusammenhang mit den Figuren 1 bis 4 erläuterten Sperreinrichtung, so dass insoweit in vollem Umfange auf die obigen Ausführungen verwiesen werden darf.

Wie der Darstellung in Figur 6 weiter zu entnehmen ist die Verdrehsicherung besonders vorteilhaft so beschaffen, dass der Blockadehebel 7 in der durch die Verdrehsicherung gesperrten Stellung mit einem hinreichend großen blockierenden Konturabschnitt 32 an der Sperrklinke 4 anliegt. Vorzugsweise beträgt der Anteil des blockierenden Konturabschnittes 32, der mit der Sperrklinke 4 in Eingriff bringbar ist, wenigstens ein Viertel, weiter bevorzugt wenigstens die Hälfte des Konturabschnittes 32. Dies stellt eine ausreichende Überdeckung der in Eingriff stehenden Elemente sicher, so dass das Gesperre insgesamt verbessert vor Impulsen oder Stößen insbesondere im Crashfall geschützt ist.

Die Verdrehsicherung kann zweckmäßig mit der oben erläuterten Sperreinrichtung als Bestandteil eines Schlosses ausgebildet werden. Alle voranstehenden Ausführungen zu der Sperreinrichtung gelten daher entsprechend in Hinblick auf die vorschlagsgemäße Verdrehsicherung und einem so ausgebildeten Schloss für ein Kraftfahrzeug.

Vor dem Hintergrund der Problematik bei Crashfällen wird klar, dass dem Schloss mit Sperreinrichtung und Verdrehsicherung besondere Bedeutung zukommt. Stoßbedingte oder impulsbedingte Öffnungsvorgänge des Gesperres lassen sich mit der Sperreinrichtung und der Verdrehsicherung als Bestandteil des Schlosses selbst bei übermäßig starker Beschleunigung wie einer Crashbeschleunigung in zuverlässiger und vor allem bauraumoptimierter Weise vermeiden.

## Patentansprüche

1. Schloss, insbesondere für eine Tür oder Klappe eines Kraftfahrzeugs, mit einem Gesperre umfassend eine Drehfalle (2), eine Sperrklinke (4) für ein Verrasten der Drehfalle (2) in einer Rastposition, einen Blockadehebel (7) für ein Blockieren der Sperrklinke (4) in ihrer Rastposition und einen Auslösehebel (5) zum Öffnen des Gesperres durch ein Ausheben des Blockadehebels (7) aus seiner blockierenden Stellung, wobei eine Sperreinrichtung des Schlosses vorgesehen ist, die eine sperrende Stellung (25, 26, 27) umfasst, derart, dass die Sperreinrichtung bei übermäßig starker Beschleunigung insbesondere des Auslösehebels (5) und/oder eines zugehörigen Griffs einer Tür oder Klappe das Öffnen des Gesperres (5) zu verhindern vermag, wobei ferner eine Verdrehsicherung vorgesehen ist, die einen stoßbedingten oder impulsbedingten Öffnungsvorgang des Gesperres zu verhindern vermag, wobei bei der Verdrehsicherung ein Sperrfinger (30) oder Sperranschlag dem Blockadehebel (7) und ein Sperrfinger (31) oder Sperranschlag dem Auslösehebel (5) zugeordnet sind, und die Verdrehsicherung so beschaffen ist, dass die Verdrehsicherung nur dann einen Bewegungsvorgang des Blockadehebels (7) sperrt, wenn die Sperreinrichtung bei übermäßig starker Beschleunigung oder Crashbeschleunigung das Öffnen des Gesperres verhindert,
**dadurch gekennzeichnet, dass**
in dieser Stellung die Verdrehsicherung das Ausheben des Blockadehebels (7) aus seiner blockierenden Stellung durch ein Stoßen des Sperrfingers (30) oder Sperranschlags des Blockadehebels (7) gegen den Sperrfinger (31) oder Sperranschlag des Auslösehebels (5) verhindert, wobei eine solche Blockade nicht stattfindet, wenn sich der Auslösehebel (5) in einer anderen Stellung befindet.

2. Schloss nach dem vorhergehenden Anspruch, **dadurch gekennzeichnet, dass** der Sperrfinger (30, 31) und/oder Sperranschläge an dem Blockadehebel (7) und/oder dem Auslösehebel (5) befestigt sind.

3. Schloss nach dem vorhergehenden Anspruch, **dadurch gekennzeichnet, dass** die Verdrehsicherung so beschaffen ist, dass eine Sperrung des Öffnungsvorgangs vom Gesperre ausschließlich bei einem stoßbedingten oder impulsbedingten Bewegungsvorgang des Blockadehebels (7) erfolgt.

4. Schloss nach Anspruch 3, **dadurch gekennzeichnet, dass** die Verdrehsicherung bei einem regulären Öffnungs- und/oder Schließvorgang des Gesperres, insbesondere in Verbindung mit einer entsprechenden Verdrehung des Auslösehebels (5), keine Sperrung zu bewirken vermag.

5. Schloss nach einem der Ansprüche 3 oder 4, **dadurch gekennzeichnet, dass** die Verdrehsicherung für die Sperrung der Drehbewegung des Blockadehebels (7) ausgebildet ist, vorzugsweise derart, dass Sperrfinger (30, 31) und/oder Sperranschläge ab einer vorbestimmten Verdrehung des Blockadehebels in Öffnungsrichtung in Eingriff bringbar sind.

6. Schloss nach einem der vorhergehenden Ansprüche, **dadurch gekennzeichnet, dass** die Sperrfinger (30, 31) und/oder Sperranschläge unmittelbar oder mittelbar am Blockadehebel (7) und/oder Auslösehebel (5) befestigt sind, oder, dass die Sperrfinger (30, 31) und/oder Sperranschläge einstückig mit dem Blockadehebel (7) und/oder Auslösehebel (5) ausgestaltet sind.

7. Schloss nach einem der vorhergehenden Ansprüche, **dadurch gekennzeichnet, dass** der am Blockadehebel (7) vorgesehene Sperrfinger (30) und/oder Sperranschlag benachbart zu einem blockierenden Konturabschnitt (32) angeordnet ist, insbesondere an dessen zugehörigen Arm (33) des Blockadehebels.

8. Schloss nach einem der vorhergehenden Ansprüche, **dadurch gekennzeichnet, dass** die Sperreinrichtung des Schlosses mehr als eine sperrende Stellung (25, 26, 27) umfasst.

9. Schloss nach dem vorhergehenden Anspruch, **dadurch gekennzeichnet, dass** die Sperreinrichtung einen Trägheitshebel (15) und einen Sperrhebel (21) umfasst, die so miteinander verbunden sind, dass ein nicht übermäßig stark beschleunigter Auslösehebel (5) und/oder ein nicht übermäßig stark beschleunigter Griff den Trögheitshebel (15) zusammen mit dem Sperrhebel (21) für Herausbewegen der Sperrklinke (4) aus ihrer Rastposition und/oder des Blockadehebels (7) aus seiner blockierenden Position zu bewegen vermag.

10. Schloss nach Anspruch 7, **dadurch gekennzeichnet, dass** die Verdrehsicherung so ausgestaltet ist, dass der Blockadehebel in der durch die Verdrehsicherung gesperrten Stellung mit einem hinreichend großen blockierenden Konturabschnitt (32) an der Sperrklinke (4) anliegt, vorzugsweise derart, dass der blockierende Konturabschnitt wenigstens zu einem Viertel, weiter bevorzugt wenigstens zur Hälfte, mit der Sperrklinke in Eingriff bringbar ist.

11. Schloss nach einem der vorhergehenden Ansprüche, **dadurch gekennzeichnet, dass** der Sperrfinger (30, 31) und/oder Sperranschlag als herausragender Pin, Bolzen, Stift oder dergleichen am Blockadehebel (7) und/oder Auslösehebel (5) ausgestaltet ist, weiter vorzugsweise, dass der Sperrfinger und/oder Sperranschlag sich im Wesentlichen parallel zur Drehachse (19, 6) des Blockadehebels und/oder Auslösehebels erstreckt.

## Claims

1. A lock, in particular for a door or a flap of a motor vehicle, comprising a locking mechanism including a rotary latch (2), a safety catch (4) for making the rotary latch (2) snap in a locking position, a blocking lever (7) for blocking the safety catch (2) in the locking position thereof and a release lever (5) for opening the locking mechanism by removing the blocking lever (7) from the blocking position thereof, wherein a locking device of the lock is provided which comprises a locking position (25, 26, 27), such that in case of an excessively strong acceleration of especially the release lever (5) and/or an associated handle of a door or a flap, the locking device can prevent the locking mechanism (5) from being opened, wherein furthermore an anti-rotation device is provided which can prevent an impact-dependent or impulse-dependent opening operation of the locking mechanism, wherein in the anti-rotation device a locking finger (30) or a locking stop is allocated to the blocking lever (7) and a locking finger or a locking stop is allocated to the release lever (5), and the anti-rotation device is designed such that the anti-rotation device only blocks a moving operation of the blocking lever (7), if in case of an excessively strong acceleration or a crash acceleration the locking device prevents the locking mechanism (5) from being opened,
**characterized in that**
in this position the anti-rotation device prevents the removal of the blocking lever (7) from the blocking position thereof by pushing the locking finger (30) or the locking stop of the blocking lever (7) against the locking finger (31) or the locking stop of the release lever (5), wherein such a blockage will not take place, if the release lever (5) is in a different position.

2. A lock according to the preceding claim, **characterized in that** the locking finger (30, 31) and/or locking stops are fastened on the blocking lever (7) and/or the release lever (5).

3. A lock according to the preceding claim, **characterized in that** the anti-rotation device is designed such that the opening operation of the locking mechanism will be exclusively blocked, if an impact-dependent or impulse-dependent movement process of the blocking lever (7) takes place.

4. A lock according to claim 3, **characterized in that** in case of a regular opening or closing operation of the locking mechanism, in particular in connection with a corresponding rotation of the release lever (5), the anti-rotation device is not able to cause a blocking.

5. A lock according to one of the claims 3 or 4, **characterized in that** the anti-rotation device is configured for blocking the rotating movement of the blocking lever (7), preferably such that the locking fingers (30, 31) and/or the locking stops can be meshed beyond a pre-determined rotation of the blocking lever into the opening direction.

6. A lock according to one of the preceding claims, **characterized in that** the locking fingers (30, 31) and/or locking stops are directly or indirectly fixed on the blocking lever (7) and/or the release lever (5) or that the locking fingers (30, 31) and/or locking stops are integrally formed with the blocking lever (7) and/or the release lever (5).

7. A lock according to one of the preceding claims, **characterized in that** the locking finger (30) and/or locking stop provided on the blocking lever (7) is arranged adjacent to a blocking contour section (32), in particular on the associated arm (33) of the blocking lever.

8. A lock according to one of the preceding claims, **characterized in that** the locking device of the lock comprises more than one locking position (25, 26, 27).

9. A lock according to the preceding claim, **characterized in that** the locking device includes an inertia lever (15) and a locking lever (21) which are connected to each other such that a not excessively accelerated release lever (5) and/or a not excessively accelerated handle can move the inertia lever (15) together with the locking lever (21) for moving the safety catch (4) out of the locking position thereof and/or for moving the blocking lever (7) out of the blocking position thereof.

10. A lock according to claim 7, **characterized in that** the anti-rotation device is designed such that in the position blocked by the anti-rotation device the blocking lever rests against the safety catch (4) with a sufficiently large blocking contour section (32), preferably such that at least one quarter, more preferably at least a half of the blocking contour section can be brought into engagement with the safety catch.

11. A lock according to one of the preceding claims, **characterized in that** the locking finger (30, 31) and/or locking stop is configured as a pin, bolt, stick or the like which protrudes from the blocking lever (7) and/or the release lever (5), and preferably that the locking finger and/or locking stop essentially extends parallel to the rotation axis (19, 6) of the blocking lever and/or release lever.

## Revendications

1. Serrure, notamment destinée à une porte ou à un clapet d'un véhicule à moteur, comprenant un mécanisme d'encliquetage comprenant un loquet tournant (2), un cliquet (4) pour bloquer le loquet tournant (2) dans une position d'arrêt, un levier de blocage (7) pour bloquer le cliquet (4) dans sa position d'arrêt et un levier de dégagement (5) pour ouvrir le mécanisme d'encliquetage par moyen de la sortie du levier de blocage (7) de sa position de blocage, un dispositif de verrouillage de la serrure étant prévu, lequel comprend une position bloquant (25, 26, 27), de sorte qu'en cas d'une accélération excessivement forte notamment du levier de dégagement (5) et/ou d'une poignée associée d'une porte ou d'un clapet, le dispositif de verrouillage peut empêcher l'ouverture du mécanisme d'encliquetage (5), un dispositif anti-rotation étant en outre prévu, qui peut empêcher une opération d'ouverture causée par des chocs ou causée par des impulsions du mécanisme d'encliquetage, dans le dispositif anti-rotation un doigt de verrouillage (30) ou une butée de verrouillage étant attribué(e) au levier de blocage (7) et un doigt de verrouillage ou une butée de verrouillage étant attribué(e) au levier de dégagement (5), et le dispositif anti-rotation étant configuré de sorte que le dispositif anti-rotation ne bloque un mouvement du levier de blocage (7) que si en cas d'une accélération excessivement forte ou d'une accélération crash le dispositif de verrouillage empêche l'ouverture du mécanisme d'encliquetage,
**caractérisée en ce que**
dans cette position le dispositif anti-rotation empêche la sortie du levier de blocage (7) de sa position bloquant en poussant le doigt de verrouillage (30) ou la butée de verrouillage du levier de blocage (7) contre le doigt de verrouillage (31) ou la butée de verrouillage du levier de dégagement (5), dans lequel un tel blocage n'a pas lieu si le levier de dégagement (5) se trouve dans une autre position.

2. Serrure selon la revendication précédente, **caractérisée en ce que** le doigt de verrouillage (30, 31) et/ou des butées de verrouillage sont fixés sur le levier de blocage (7) et/ou sur le levier de dégagement (5).

3. Serrure selon la revendication précédente, **caractérisée en ce que** le dispositif anti-rotation est configuré de sorte qu'in ne bloquera l'opération d'ouverture du mécanisme d'encliquetage exclusivement que si une opération de déplacement causée par des chocs ou causée par des impulsions du levier de blocage (7) a lieu.

4. Serrure selon la revendication 3, **caractérisée en ce qu'**en cas d'une opération d'ouverture et/ou de fermeture régulière du mécanisme d'encliquetage, notamment en rapport avec une rotation correspondante du levier de dégagement (5), le dispositif anti-rotation ne sera pas capable de causer un blocage.

5. Serrure selon l'une des revendications 3 ou 4, **caractérisée en ce que** le dispositif anti-rotation est configuré pour bloquer le mouvement rotatif du levier de blocage (7), de préférence de sorte que des doigts de verrouillage (30, 31) et/ou des butée de verrouillage peuvent être mis en prise à partir d'une rotation prédéterminée du levier de blocage dans la direction d'ouverture.

6. Serrure selon l'une des revendications précédentes, **caractérisée en ce que** les doigts de verrouillage (30, 31) et/ou les butées de verrouillage sont fixés directement ou indirectement sur le levier de blocage (7) et/ou sur le levier de dégagement (5), ou que les doigts de verrouillage (30, 31) et/ou les butées de verrouillage sont d'un seul tenant avec le levier de blocage (7) et/ou avec le levier de dégagement (5).

7. Serrure selon l'une des revendications précédentes, **caractérisée en ce que** le doigt de verrouillage (30) et/ou la butée de verrouillage prévu(e) sur le levier de blocage (7) est disposé(e) de manière adjacente à une section de contour bloquant (32), notamment sur son bras associé (33) du levier de blocage.

8. Serrure selon l'une des revendications précédentes, **caractérisée en ce que** le dispositif de verrouillage de la serrure comprend plus d'une position de verrouillage (25, 26, 27).

9. Serrure selon la revendication précédente, **caractérisée en ce que** le dispositif de verrouillage comprend un levier d'inertie (15) et un levier de verrouillage (21), qui sont reliés l'un à l'autre de sorte qu'un levier de dégagement (5) qui n'a pas été excessivement accéléré et/ou une poignée qui n'a pas été excessivement accélérée peuvent déplacer le levier d'inertie (15) ensemble avec le levier de verrouillage (21) pour sortir le cliquet (4) de sa position d'arrêt et/ou pour sortir le levier de blocage (7) de sa position bloquant.

10. Serrure selon la revendication 7, **caractérisée en ce que** le dispositif anti-rotation est configuré de sorte que dans la position bloquée par le dispositif anti-rotation le levier de blocage s'appuie avec une section de contour bloquant suffisamment grande contre le cliquet (4), de préférence d'une telle manière qu'au moins un quart, plus préférablement au moins la moitié de la section de contour bloquant puisse être mis(e) en prise avec le cliquet.

11. Serrure selon la revendication 7, **caractérisée en ce que** le doigt de verrouillage (30, 31) et/ou la butée de verrouillage est configuré(e) comme une goupille, un boulon, une cheville ou similaire, qui fait saillie à partir du levier de blocage (7) et/ou à partir du levier de dégagement (5), et de préférence que le doigt de verrouillage et/ou la butée de verrouillage s'étend essentiellement de manière parallèle à l'axe de rotation (19, 6) du levier de blocage et/ou du levier de dégagement.
